# EUROPÄISCHE PATENTSCHRIFT

(11) **EP 1 044 110 B1**
(45) Veröffentlichungstag und Bekanntmachung des Hinweises auf die Patenterteilung: **03.09.2003**
(21) Anmeldenummer: 98966798.5
(22) Anmeldetag: 21.12.1998
(51) Int. Cl.: B41F 31/02, B41F 31/26

(54) **ANORDNUNG FÜR EIN FARBWERK EINER ROTATIONSDRUCKMASCHINE**
ARRANGEMENT FOR THE INKER UNIT OF A ROTARY PRESS
SYSTEME POUR UN DISPOSITIF D'ENCRAGE DE PRESSE ROTATIVE

(30) Priorität: 24.12.1997 DE 19757897
(43) Veröffentlichungstag der Anmeldung: 18.10.2000
(73) Patentinhaber: Koenig & Bauer Aktiengesellschaft, 97080 Würzburg (DE)
(72) Erfinder: SCHÄFER, Karl, Robert, D-97222 Rimpar (DE); SCHNEIDER, Georg, D-97080 Würzburg (DE)
(86) Internationale Anmeldenummer: DE9803758
(87) Internationale Veröffentlichungsnummer: WO99033666

(56) Entgegenhaltungen:
- EP-A- 0 663 293
- DE-A- 3 720 053
- FR-A- 2 263 888
- US-A- 4 773 143
- US-A- 5 222 434

## Beschreibung

Die Erfindung betrifft eine Anordnung einer Arbeitsrakel an einer farbführenden Walze gemäß dem Oberbegriff des Anspruchs 1.

Durch die DE 37 04 433 A1 ist ein Kurzfarbwerk für Offsetdruckfarben mit einer Farbzuführung und einer Rakelanordnung mit einer negativen Arbeitsrakel für eine Farbdosierwalze bekannt.

Die DE 42 13 662 C2 zeigt eine Kammerrakel, bei der die Arbeitsrakel in einem negativen Anstellwinkel von ca 40° an die Mantelfläche einer farbführenden Walze angestellt ist. Die Mantelfläche dieser Walze ist in Form von eingearbeiteten Näpfchen strukturiert.

Der Erfindung liegt die Aufgabe zugrunde, ein Farbwerk mit mindestens einer an eine Walze mit strukturierter Oberfläche negativ angestellten Arbeitsrakel zu schaffen, bei welchem unerwünschte Farbablagerungen von Druckfarbe auf der der Walze zugewandten äußeren Fläche der Arbeitsrakel weitestgehenst vermieden werden können.

Die Aufgabe wird erfindungsgemäß durch die Merkmale des Anspruchs 1 gelöst.

Die mit der Erfindung erzielbaren Vorteile bestehen insbesondere darin, daß es an der Außenseite von Rakeln insbesondere von Arbeitsrakeln nicht zu einer ungewollten Farb-Tröpfchenbildung kommt. Hierdurch wird vermieden, daß die Farb-Tröpfchen ab einer bestimmten Größe sich von der Außenseite der Arbeitsrakel lösen und auf die nachfolgende Farbwerkwalze gelangen, was schließlich zu einer örtlichen Überfärbung im bedruckten Bogen führt. Das gilt auch bei der Verwendung von hochviskoser Druckfarbe mit einer Viskosität von größer als 2 Pa x s, insbesondere ab 10 Pa x s.

Die Erfindung ist anhand mehrerer Ausführungsvarianten in der Zeichnung dargestellt.

Es zeigen:
- Fig. 1: einen Querschnitt durch die schematische Darstellung eines Farbwerkes mit einer Farbdosierwalze mit strukturierter Oberfläche und auf sie aufgesetzten Farbkasten mit mindestens einer an sie negativ angestellten Arbeitsrakel;
- Fig. 2: eine Vorderansicht der Farbdosierwalze nach Fig. 1 in verkleinerter Darstellung;
- Fig. 3: eine Einzelheit "Z" nach Fig. 2 im Schnitt;
- Fig. 4: eine schematische perspektivische Darstellung einer schraubenlinienförmigen Anordnung der in der Mantelfläche der Farbdosierwalze befindlichen Rillen;
- Fig. 5: eine Darstellung analog Fig. 4, jedoch mit einer ringförmigen Anordnung der Rillen;
- Fig. 6: eine Darstellung analog Fig. 4, jedoch mit einer unterbrochenen schraubenlinienförmigen Anordnung der Rillen;
- Fig. 7: eine schematische Darstellung einer Ausführungsvariante zu Fig. 1;
- Fig. 8: eine schematisch stark vergrößerte Darstellung einer Ausführungsvariante einer Farbdosierwalze nach den Fig. 2 und 3.

Ein Farbwerk, z. B. ein Kurzfarbwerk, einer Rotationsdruckmaschine weist in seiner kürzesten Bauweise einen Farbkasten 2, eine Farbdosierwalze 1 und eine Farbauftragwalze auf. Die Oberfläche 12 der Farbdosierwalze 1 ist strukturiert. Der Farbkasten 2 besteht aus einer linken und einer rechten Seitenwand 3; 4 und wird links und rechts durch je eine Stirnwand 6; 7 abgeschlossen. Die linke Seitenwand 3 trägt unten eine Arbeitsrakel 8, welche negativ an eine Farbdosierwalze 1, d. h. entgegen ihrer Drehrichtung angestellt ist. Die äußere Arbeitskante 11 der Arbeitsrakel 8 berührt die Oberfläche 12 bzw. den Umfang der Farbdosierwalze 1.

Die Arbeitsrakel 8 kann aus Metall, z. B. Federstahl, aus Kunststoff, z. B. PE oder PMA oder aus einem glasfaserverstärkten Kunststoff bestehen.

Mit "Alpha" ist ein spitzer öffnungswinkel bezeichnet, den zwei sich in einem Punkt A schneidende Tangenten 13 und 14 einschließen.

Die farbkastenabgewandte Kante der unteren Stirnseite der Arbeitsrakel 8 berührt in Arbeitsstellung einen Mantel der Farbkastenwalze 1 (= Farbdosierwalze) in Linienberührung. In einem Berührungspunkt A dieser Linienberührungslinie wird die erste Tangente 14 an den Mantel der Farbkastenwalze 1 gelegt.

Die zweite Tangente 13 wird an die dem Farbkasten 2 abgewandte äußere Fläche der Arbeitsrakel 8 in Arbeitsstellung gelegt und hat Berührung mit dem Berührungspunkt A. Der öffnungswinkel "Alpha" wird als "Anstellwinkel Alpha" des Arbeitsrakels 8 in Arbeitsstellung an die Farbkastenwalze 1 bezeichnet und liegt vorzugsweise im Bereich gleich/größer 10° und gleich/kleiner 35°.

Die Arbeitsrakel 8 weist eine farbkastenzugewandte Innenfläche 30 und eine der Farbdosierwalze 1 zugewandte, d. h. farbkastenabgewandte, zweite Außenfläche 31 auf.

Unten an der rechten Seitenwand 4 ist eine Schließrakel 16 befestigt. Ihre Arbeitskante 17 ist an die Oberfläche 12 der Farbdosierwalze 1 angedrückt.

Der Farbkasten 2 mit Rakeln 8; 16 ist oberhalb der Farbdosierwalze 1 angeordnet, d. h. im I. oder II. Quadraten, bezogen auf ein rechtwinkliges Koordinatensystem, dessen Ursprung auf der Rotationsachse 18 der Farbdosierwalze 1 liegt (Fig. 1 und 2).

Der ersten Arbeitsrakel 8 können, - in Drehrichtung der Farbdosierwalze 1 gesehen -, eine oder mehrere an Rakelhaltern 34 befestigte Arbeitsrakel 32 nachgeschaltet sein (Fig. 7).

Die erste Arbeitsrakel 8 muß nicht Bestandteil eines Farbkastens 2 sein. Sie kann, losgelöst von einer Farbzuführung, Druckfarbe von einer druckfarbebefrachteten Farbdosierwalze 1 abrakeln, die dann in einem Farbbehälter 33 aufgefangen wird.

Die Farbdosierwalze 1 mit der die Arbeitsrakel 8 zusammenwirkt, weist z. B. einen rohrförmigen Stahlmantel 19 auf, auf welchem eine Keramikschicht 21 mit einer Dicke c, z. B. von über 100 µm bis 400 µm aufgetragen, z. B. aufgespritzt ist. Diese Keramikschicht 21 weist eine strukturierte Oberfläche 12 durch das Einarbeiten von Rillen 22 (Haschuren) jeglicher Art, insbesondere Mehrwendel-Rillen 22, auf. Sie können auch als einfache Wendel, Doppelwendel oder Vielfachwendel ausgeführt sein - Fig. 4 zeigt eine vereinfachte Darstellung einer Mehrwendel-Rille auf einer Farbdosierwalze 1. Die Mehrwendel-Rillen 22 erstrecken sich zwischen den Stirnseiten 36; 37 der Farbdosierwalze 1.
Sie können eine Tiefe d, z. B. von 20 µm haben. Pro Zentimeter der axialen Länge der Farbdosierwalze 1 können zwischen 100 bis 400 Rillen vorgesehen sein (Fig. 3).

Diese Mehrwendel-Rillen 22 sind , - wie schon gesagt -, in die Oberfläche 12 der Farbdosierwalze 1 z. B. umlaufend eingearbeitet. Die Mehrwendel-Rillen 22 haben einen Steigungswinkel Beta.

Der Steigungswinkel Beta kann im Bereich von 0 bis 20° (Fig. 2, 4 bis 6 und 8) liegen. Die Neigung kann rechts (Fig. 2) oder links ansteigend (Fig. 4) sein.

Bei einer weiteren Ausführungsvariante (Fig. 5) hat die Farbdosierwalze 23 eine Mehrzahl von endlosen Ring-Rillen 24 um den Umfang ihrer Oberfläche laufend.

Sie sind in einem Neigungswinkel "Gamma" geneigt.

Unter dem Neigungswinkel "Gamma" wird der Winkel verstanden, den die durch Ring-Rillen 24 umschlossene Fläche jeweils mit einer senkrechten Ebene bildet, mit der die Rotationsachse 18 der Ring-Rille 24 (und damit der Farbdosierwalze 1) einen rechten Winkel bildet.

Der Neigungswinkel Gamma liegt vorzugsweise in einem Bereich von 0° bis 20°.

Nach einer weiteren Ausführungsvariante (Fig. 6) hat die Farbdosierwalze 26 schraubenlinienförmige Rillen 27, die beliebig oft unterbrochen sind. Hierbei sind jeweils die Enden 28 der Einwendel-Rillen 27 zueinander versetzt angeordnet. Die Fig. 6 ist nicht maßstabgerecht.

Die Druckfarbe kann eine hohe Viskosität von auch größer als 10 Pa x s haben.

Es bilden sich im arbeitskantennahen Bereich, an der freiliegenden Außenfläche 31 der Arbeitsrakel 8 keine ungewollten Tröpfchen aus, welche zu einer Überfärbung der Druckprodukte führen können.

Nach einer weiteren Ausführungsvariante (Fig. 8) können die vorbeschriebenen zwischen Stegen 15 liegenden Rillen 22; 24; 27 - nachfolgend mit Rillen 22 bezeichnet - jeweils durch einen oder mehrere Querstege 38 unterbrochen sein. Hierdurch werden langgestreckte "Näpfchen" 39 gebildet.

Die Farbdosierwalze 1; 23; 26 hat einen oleophilen Mantel. Er kann aus Keramikwerkstoff, z. B. Cr₂O₃, aus Kunststoff, z. B. PE oder Polyamid, aus einem Glaskeramikwerkstoff oder auch aus einem ausreichend harten oleophilen Metall bzw. Metallegierung bestehen.

Die Rillen 22; 24; 27 können ganz mit einer tiefergelegten Schicht 41 aus oleophilem Metall, z. B. Kupfer oder Kunststoff, z. B. Rilsan gefüllt sein.

In die vorgenannten gefüllten Rillen 22; 24; 27 können Näpfchen 39 eingebracht werden.

Die vorgenannten Näpfchen 39 können aber auch - wie in Fig. 3, rechte Rille 22 bzw. Näpfchen gefüllt dargestellt - z. B. mittels einer Schicht 41 aus Kupfer bis zu einer Höhe d/2 gefüllt sein.

### Bezugszeichenliste

- 1: Farbdosierwalze
- 2: Farbkasten
- 3: Seitenwand, linke (2)
- 4: Seitenwand, rechte (2)
- 5: -
- 6: Stirnwand (2)
- 7: Stirnwand (2)
- 8: Arbeitsrakel (2)
- 9: -
- 10: -
- 11: Arbeitskante (8)
- 12: Oberfläche, Umfang (1; 23, 26)
- 13: Tangente (8)
- 14: Tangente (r)
- 15: Steg
- 16: Schließrakel (2)
- 17: Arbeitskante (16)
- 18: Rotationsachse (1; 23; 26)
- 19: Stahlmantel (1)
- 20: Ebene (1)
- 21: Keramikschicht (19)
- 22: Mehrwendel-Rille (21)
- 23: Farbdosierwalze
- 24: Ring-Rille (23)
- 25: -
- 26: Farbdosierwalze
- 27: Einwendel-Rille (26)
- 28: Ende (7)
- 29: -
- 30: Innenfläche (8)
- 31: Außenfläche (8)
- 32: Arbeitsrakel
- 33: Farbbehälter
- 34: Rakelhälter (32)
- 35: -
- 36: Stirnseite (1; 23; 26)
- 37: Stirnseite (1; 23; 26)
- 38: Quersteg (22)
- 39: Näpfchen (22)
- 40: -
- 41: Schicht

- A: Berührungspunkt (13; 14)

- c: Dicke (21)
- d: Höhe (22)

- r: Radius (1)

- Alpha: Anstellwinkel (8; 32)
- Beta: Steigungswinkel (1; 23; 26)
- Gamma: Neigungswinkel (1; 23; 26)

## Patentansprüche

1. Anordnung einer Arbeitsrakel (8; 32) in einem negativen Anstellwinkel (Alpha) an eine farbführende Walze (1; 23; 26) eines Farbwerkes einer Rotationsdruckmaschine, wobei die Walze (1; 23; 26) eine strukturierte Mantelfläche aufweist, **dadurch gekennzeichnet, daß** der Anstellwinkel (Alpha) im Bereich von 10° bis 35° liegt, daß die Walze (1; 23, 26) in ihrer Mantelfläche endlose- oder schraubenlinienartige Rillen (22; 24; 27) mit einem Neigungswinkel (Gamma) oder Steigungswinkel (Beta) im Bereich von 0° bis plus/minus 20° aufweist.

2. Anordnung nach Anspruch 1, **dadurch gekennzeichnet, daß** die Arbeitsrakel (8; 32) Bestandteil eines Farbkastens (2) ist.

3. Anordnung nach Anspruch 1, **dadurch gekennzeichnet, daß** der ersten Arbeitsrakel (32), - in Drehrichtung der Walze (1; 23; 26) gesehen -, eine Anzahl weiterer Arbeitsrakeln nachgeschaltet sind.

4. Anordnung nach Anspruch 1, **dadurch gekennzeichnet, daß** die Rillen (22) als Mehrwendel-Rille (22) ausgebildet sind.

5. Anordnung nach Anspruch 1, **dadurch gekennzeichnet, daß** die Rillen (22) beliebig oft unterbrochen als Einwendel-Rillen (27) ausgebildet sind.

6. Anordnung nach den Ansprüchen 1 bis 3, **dadurch gekennzeichnet, daß** die Rillen (24) der Farbdosierwalze (23) als Ring-Rillen (24) ausgebildet sind.

7. Anordnung nach den Ansprüchen 1, 4, 5 und 6, **dadurch gekennzeichnet, daß** innerhalb der Rillen (22; 24; 27) jeweils Querstege (38) vorgesehen sind.

8. Anordnung nach den Ansprüchen 1 bis 7, **dadurch gekennzeichnet, daß** die Farbdosierwalze (1; 23; 26) aus Glaskeramikwerkstoff besteht.

9. Anordnung nach den Ansprüchen 1 bis 8, **dadurch gekennzeichnet, daß** die Farbdosierwalze (1; 23; 26) aus Keramikwerkstoff besteht.

10. Anordnung nach den Ansprüchen 1 bis 7, **dadurch gekennzeichnet, daß** die Farbdosierwalze (1; 23; 26) aus Kunststoff besteht.

11. Anordnung nach den Ansprüchen 1 und 7, **dadurch gekennzeichnet, daß** die Rillen (22; 24, 27) ganz oder teilweise mit einer oleophilen Schicht (41) aus Metall oder Kunststoff gefüllt sind.

12. Anordnung nach Anspruch 11, **dadurch gekennzeichnet, daß** in die Schicht (41) Näpfchen (39) eingebracht sind.

## Claims

1. Arrangement of a working doctor-blade (8; 32) at a negative angle of incidence (alpha) against an ink carrying roller (1; 23; 26) belonging to an inking unit of a rotary printing press, wherein the roller (1; 23; 26) has a structured circumferential face, **characterised in that** the angle of incidence (alpha) is in range from 10° to 35°, and **in that** the roller (1; 23; 26) has in its circumferential face grooves (22; 24; 27) of an endless-line or helical-line type having an angle of inclination (gamma) or pitch angle (beta) in the range from 0° to plus/minus 20°.

2. Arrangement according to claim 1, **characterised in that** the working doctor-blade (8) is part of an ink duct (2).

3. Arrangement according to claim 1, **characterised in that**, looking in the direction of rotation of the roller (1; 23; 26), the first working doctor-blade (32) has a number of further working doctor-blades downstream of it.

4. Arrangement according to claim 1, **characterised in that** the grooves (22) are in the form of multi-turn grooves (22).

5. Arrangement according to claim 1, **characterised in that**, being interrupted as often as desired, the grooves (22) are in the form of single-turn grooves (27).

6. Arrangement according to claims 1 to 3, **characterised in that** the grooves (24) in the ink metering roller (23) are in the form of annular grooves (24).

7. Arrangement according to claims 1, 4, 5 and 6, **characterised in that** transverse lands (38) are arranged within each of the grooves (22; 24; 27).

8. Arrangement according to claims 1 to 7, **characterised in that** the ink metering roller (1; 23; 26) is composed of glass-ceramic material.

9. Arrangement according to claims 1 to 8, **characterised in that** the ink metering roller (1; 23; 26) is composed of ceramic material.

10. Arrangement according to claims 1 to 7, **characterised in that** the ink metering roller (1; 23; 26) is composed of plastics material.

11. Arrangement according to claims 1 and 7, **characterised in that** the grooves (22; 24, 27) are partly or completely filled with an oleophilic layer (41) of metal or plastics material.

12. Arrangement according to claim 11, **characterised in that** cells (39) are formed in the layer (41).

## Revendications

1. Système de raclette de travail (8 ; 32) avec un angle de montage (alpha) négatif sur un cylindre (1 ; 23 ; 26) d'alimentation en encre d'un dispositif d'encrage d'une presse rotative, où le cylindre (1 ; 23 ; 26) présente une enveloppe avec une surface structurée, **caractérisé en ce que** l'angle de montage (alpha) est dans la plage allant de 10 ° à 35 °, **en ce que** le cylindre (1; 23, 26) présente, dans la surface de son enveloppe des cannelures de forme annulaire ou hélicoïdale (22 ; 24 ; 27) avec un angle d'inclinaison (gamma) ou un angle d'hélice (bêta) dans la plage de 0 ° à plus ou moins 20 °.

2. Système selon la revendication 1, **caractérisé en ce que** la raclette de travail (8 ; 32) fait partie d'un récipient (2) d'encre.

3. Système selon la revendication 1, **caractérisé en ce que** la première raclette de travail (32) est suivie, en aval dans la direction de rotation du cylindre (1 ; 23 ; 26), par une pluralité d'autres raclettes de travail.

4. Système selon la revendication 1, **caractérisé en ce que** les cannelures (22) sont réalisées sous la forme de cannelures (22) formant des hélices à plusieurs tours.

5. Système selon la revendication 1, **caractérisé en ce que** les cannelures (22) sont interrompues aussi souvent que cela est souhaité en cannelures (27) formant des hélices à un tour.

6. Système selon l'une des revendications 1 à 3, **caractérisé en ce que** les cannelures (24) du cylindre (23) doseur d'encre sont réalisées sous la forme de cannelures annulaires (24).

7. Système selon l'une des revendication 1, 4, 5 et 6, **caractérisé en ce qu'**à l'intérieur des cannelures (22 ; 24 ; 27), on prévoit des entretoises transversale (38).

8. Système selon l'une des revendications 1 à 7, **caractérisé en ce que** le cylindre (1 ; 23 ; 26) doseur d'encre est réalisé en un matériau du type vitrocéramique.

9. Système selon l'une des revendications 1 à 8, **caractérisé en ce que** le cylindre (1 ; 23 ; 26) doseur d'encre est réalisé en un matériau du type céramique.

10. Système selon l'une des revendications 1 à 7, **caractérisé en ce que** le cylindre (1; 23 ; 26) doseur d'encre est réalisé en un matériau synthétique.

11. Système selon l'une des revendications1 et 7, **caractérisé en ce que** les cannelures (22 ; 24, 27) sont remplies totalement ou partiellement avec une couche oléophile (41) en un métal ou en un matériau synthétique.

12. Système selon la revendication 11, **caractérisé en ce que** des coupelles (39) sont aménagées dans la couche (41).
